# EUROPÄISCHE PATENTSCHRIFT

(11) **EP 0 064 684 B1**
(45) Veröffentlichungstag und Bekanntmachung des Hinweises auf die Patenterteilung: **04.03.1987**
(21) Anmeldenummer: 82103689.4
(22) Anmeldetag: 30.04.1982
(51) Int. Cl.: E06B 9/08, E04F 10/06

(54) **Markise für trapezförmige Fenster**
Awning for trapeziform windows
Marquise pour fenêtres de forme trapézoidale

(30) Priorität: 07.05.1981 DE 3117997
(43) Veröffentlichungstag der Anmeldung: 17.11.1982
(73) Patentinhaber: Jüngling, Maria, D-7336 Uhingen 5 (DE); Jüngling, Kurt, D-7336 Uhingen 5 (DE)
(72) Erfinder: Jüngling, Maria, D-7336 Uhingen 5 (DE); Jüngling, Kurt, D-7336 Uhingen 5 (DE)
(74) Vertreter: Lewandowsky, Klaus

## Beschreibung

Die Erfindung bezieht sich auf eine in vertikaler Ebene bewegbare Markise für trapezförmige oder ähnlich unregelmäßig aufgebaute bzw. an die jeweiligen Dachneigungen angepaßte Außenfenster von Gebäuden, Wohnhäusern oder dergleichen.

Als Sicht-, Licht- und Wetterschutz für derartig asymmetrische Fenster, die beispielsweise bei Studioausbau von Dachgeschossen giebelseitig sehr häufig vorkommen, ist es bislang lediglich durch die DE-B-26 46115 des gleichen Anmelders bekannt, entsprechend speziell gestaltete Stabrolladen anzuordnen. Derartige Rolladen erfüllen zwar in hohem Maße durch ihren Hohlkammerprofilaufbau sämtliche ihnen zugedachten Aufgaben, haben jedoch den Nachteil, infolge ihres nicht unerheblichen, baulichen Aufwands, insbesondere für großflächige Fenster, relativ teuer zu sein.

Die vorliegende Erfindung hat es sich deshalb zur Aufgabe gemacht, eine Markise gemäß dem Oberbegriff des Hauptanspruchs zu entwickeln, die speziell als Schutz für trapezförmige Außenfenster geeignet ist und eine preiswerte Alternative zu den bekannten Stabrolladen für derartige Fenster darstellen soll.

Gelöst wird diese Aufgabe im wesentlichen dadurch, daß die gesamte Oberfläche der Markise in mindestens einen rechteckigen und einen dreieckförmigen' Flächenabschnitt unterteilt ist und die einzelnen Abschnitte unabhängig voneinander aufrollbar bzw. zusammenfaltbar sind, wobei in spezieller, erfindungsgemäßer Ausgestaltung für Fenster mit geneigt verlaufender Rahmenoberseite der dreieckförmige Flächenabschnitt erst nach dem Aufrollen oder dergleichen des rechteckigen bewegbar ist.

Weitere wesentliche Einzelheiten der vorliegenden Erfindung, insbesondere ihre bauliche Ausgestaltung im Detail, sind anhand eines Ausführungsbeispiels in den Unteransprüchen niedergelegt, in Form einer Skizze dargestellt und anhand derer im folgenden näher erläutert.

Es zeigen :
Figur 1 ein asymmetrisches Fenstersystem in Ansicht,
Figur 2 die erfindungsgemäße Markisenausbildung als Vorderansicht,
Figur 3 eine teilweise Seitenansicht zu Fig. 2,
Figur 4 in vergrößertem Maßstab einen Schnitt gemäß der Linie AB aus Fig. 1,
Figur 5 eine weitere Vorderansicht der Markise.

Die dargestellte Markise zum Abdecken eines trapezförmigen Fensters mit der Grundseite 7c, den parallelen Seiten 7a und 7b sowie dem geneigt verlaufenden, oberen Rahmenteil 7 besteht aus einem rechteckigen, gemäß Pfeil P₁ aufwickelbaren Tuchabschnitt 1 und einem kopfseitig daran anschließenden, dreieckförmigen Abschnitt 2, der zusammen mit der aus Kasten 4 und Welle 5 bestehenden Aufwickelvorrichtung um das Schwenkgelenk 6 gemäß Pfeil P₂ hochschwenkbar ist, sobald der Endstab 12 des rechteckigen Teils etwa in die Pos. 12" hochgezogen worden ist. Der Markisenstoff des Abschnitts 2 kann dabei fest an dem Kasten 4 und der oberen schrägverlaufenden Kastenblende 16 angeschlossen, oder aber, wie Fig. 4 andeutet, mittels Führungsstab 2a in ein entsprechendes Kammerprofil 16a lösbar eingeschoben sein. Die Kastenblende 16 ist vorzugsweise derart bemessen, daß der Kasten 4 in aufgezogenem Zustand weitestgehend innerhalb ihres umschlossenen Raumes 16' zu liegen kommt; aus optischen Gründen kann zudem noch eine frontseitige Schabracke 19 vorgesehen sein. Zum Aufziehen des unteren und oberen Markisenabschnitts 1 und 2 dienen die separaten Schnüre oder Gurte 17 bzw. 18.

Damit die zuvor beschriebene Außenmarkise auch bei starkem Wind jederzeit sicher gegenüber dem Fensterrahmen 7, 7a, 7b, 7c fixiert ist, sind weiterhin an den Fensterlängsseiten vertikale Führungen, beispielsweise Spanndrähte 10 und 11 vorgesehen.

Infolge der Längenänderungen a bis c, die beim Schwenken der Markisenteile 4, 8, 9 und 12 um das Gelenk 6 zwangsläufig auftreten, müssen diese Teile zudem an den freien Enden 4a, 8a, 9a sowie 12a und 12b, teleskopartig ausziehbare Innenteile 4', 8', 9' sowie 12' oder ähnliche als Verlängerungen wirkende Elemente aufweisen. Diese Teile besitzen dabei leicht langlochförmige Bohrungen, durch die die Spanndrähte 10, 11 mit allseitigem Spiel hindurch verlaufen.

Nach einem weiteren Merkmal der vorliegenden Erfindung können, wie Fig. 5 zeigt, anstelle der Spanndrähte 10, 11 auch in vertikalen Ebenen verschwenkbare Ausstellarme 21, 22 an den seitlichen Rahmenteilen 7a und 7b vorgesehen und die freien Enden 21a, 22a dieser Arme 21, 22 an den freien Enden 12a und 12b des unteren Endstabes 12 gelenkig angeschlossen sein, wobei die Fußteile 21b, 22b der Ausstellarme 21, 22 in halber Höhe h des rechteckigen Markisenabschnitts 1 liegen und der der längeren 7b der beiden parallelen Trapezseiten 7a und 7b zugeordnete Ausstellarm 22 teleskopartig um das Höhenmaß H des dreieckförmigen Abschnitts 2 ausziehbar ausgebildet ist, damit dieser Arm von seiner höchsten Stelle 22' aus, seine Führungsfunktion beim Hochziehen des Dreieckmarkisenabschnitts weiterhin erfüllen kann.

Letztlich ist es auch noch denkbar, daß anstelle der manuell zu betätigenden Aufzugsgurte 17 bzw. 18 für die Aufwickelwalze des rechteckigen Markisenabschnitts 1 ein an sich bekannter Rohrmotor 23 und für das Aufziehen des harmonikaförmig faltbaren, dreieckigen Flächenabschnitts 2 ein Seiltrommelmotor 24 vorgesehen ist, wobei dieser Seiltrommelmotor 24 im äußersten Eckbereich der Trapezspitze E und unterhalb der oberen Kastenblende 16 angeordnet sein sollte.

Das erfinderische Grundsystem der Aufteilung eines trapezförmigen Fensters in einen rechteckigen und einen dreieckigen Abschnitt 1 und 2 kann, wie Fig. 1 zeigt, auch noch dann in äquivalenter Weise angewandt bzw. erweitert werden, wenn baulicherseits beispielsweise noch ein seitlicher Dreieckabschnitt 3 vorhanden ist. Hier wären dann ein horizontal gerichteter Spanndraht 13 als Führung (Richtung P3) für die Verstärkungsstäbe 14 und 15 des Markisenstoffes erforderlich und zudem die teleskopartige Ausbildung der Stabenden in den Führungspunkten 14' und 15'.

## Patentansprüche

1. Vertikalmarkise für Außenfenster mit mindestens einem zur Horizontalen und/oder Vertikalen geneigt verlaufenden Rahmenteil (7), dadurch gekennzeichnet, daß die gesamte Oberfläche der Markise in mindestens einen rechteckigen (1) und einen dreieckförmigen (2) Flächenabschnitt unterteilt ist und die einzelnen Abschnitte (1 und 2 bzw. 3) unabhängig voneinander aufrollbar bzw. zusammenfaltbar sind.

2. Vertikalmarkise nach Anspruch 1, gekennzeichnet durch einen rechteckigen Flächenabschnitt (1) als Basis und einen kopfseitig daran anschließenden, dreieckförmigen Abschnitt (2).

3. Vertikalmarkise nach den Ansprüchen 1 und 2, gekennzeichnet durch einen - gegebenenfalls zusätzlichen - seitlichen Dreieckabschnitt (3).

4. Vertikalmarkise nach den Ansprüchen 1 und 2, dadurch gekennzeichnet, daß der dreieckförmige Flächenabschnitt (2) erst nach dem Aufrollen oder dergleichen des rechteckigen (1) bewegbar ist.

5. Vertikalmarkise nach einem oder mehreren der vorhergehenden Ansprüche, dadurch gekennzeichnet, daß der Endstab des dreieckförmigen Flächenabschnitts (2) durch die aus Kasten (4) und Welle (5) oder dergleichen bestehende Aufwickelvorrichtung des rechteckigen Markisenabschnitts (1) gebildet wird.

6. Vertikalmarkise nach Anspruch 5, dadurch gekennzeichnet, daß der dreieckförmige Markisenabschnitt (2) fest mit dem Kasten (4) verbunden bzw. lösbar an diesen angeschlossen ist.

7. Vertikalmarkise nach einem oder mehreren der vorhergehenden Ansprüche, gekennzeichnet durch ein Schwenkgelenk (6) an der Schnittkante des oberen, geneigten Rahmenteils (7) mit dem Kasten (4) des rechteckigen Abschnitts (1).

8. Vertikalmarkise nach Anspruch 6, dadurch gekennzeichnet, daß sich vom Schwenkgelenk (6) aus ein oder mehrere, fächerförmig den dreieckigen Markisenabschnitt (2) durchlaufende Verstärkungsstäbe (8, 9) zu der gegenüberliegenden Seite (7b) des Fensterrahmens (7, 7a, 7b, 7c) erstrecken.

9. Vertikalmarkise nach Anspruch 8, dadurch gekennzeichnet, daß das freie Ende (8a, 9a) jedes der Verstärkungsstäbe (8, 9) sowie das des Kastens (4) für den Rechteckabschnitt (1) der Markise je ein teleskopartig ausziehbares Innenteil (4', 8', 9') aufweisen und diese Teile über eine Scheibe, einen Spanndraht (10) oder dergleichen parallel zur anliegenden Fensterrahmenseite (7b) auf letzterem (10) gleitend geführt sind.

10. Vertikalmarkise nach einem oder mehreren der vorhergehenden Ansprüche, dadurch gekennzeichnet, daß der Endstab (12) des rechteckigen Markisenabschnitts (1) beidendig teleskopartig ausziehbare Einsätze (12a, 12b) aufweist und beidseitig über Spanndrähte (10 und 11) am Fensterrahmen (7a, 7b) geführt ist.

11. Vertikalmarkise nach einem oder mehreren der vorhergehenden Ansprüche, dadurch gekennzeichnet, daß anstelle von Spanndrähten (10, 11) in vertikalen Ebenen verschwenkbare Ausstellarme (21, 22) an den seitlichen Rahmenteilen (7a und 7b) vorgesehen und die freien Enden (21a, 22a) dieser Arme (21, 22) an den freien Enden (12a und 12b) des unteren Endstabes (12) gelenkig angeschlossen sind.

12. Vertikalmarkise nach Anspruch 11, dadurch gekennzeichnet, daß die Fußteile (21b, 22b) der Ausstellarme (21, 22) in halber Höhe (h) des rechteckigen Markisenabschnitts (1) liegen und der der längeren (7b) der beiden parallelen Trapezseiten (7a und 7b) zugeordnete Ausstellarm (22) teleskopartig um das Höhenmaß (H) des dreieckförmigen Abschnitts (2) ausziehbar ausgebildet ist.

13. Vertikalmarkise nach einem oder mehreren der vorhergehenden Ansprüche, dadurch gekennzeichnet, daß anstelle der manuell zu betätigenden Aufzugsgurte (17 bzw. 18) für die Aufwickelwalze des rechteckigen Markisenabschnitts (1) ein an sich bekannter Rohrmotor (23) und für das Aufziehen des harmonikaförmig faltbaren, dreieckförmigen Flächenabschnitts (2) ein Seiltrommelmotor (24) vorgesehen ist.

14. Vertikalmarkise nach Anspruch 13, dadurch gekennzeichnet, daß der Seiltrommelmotor (24) im äußersten Eckbereich der Trapezspitze (E) und unterhalb der oberen Kastenblende (16) angeordnet ist.

15. Vertikalmarkise nach einem oder mehreren der vorhergehenden Ansprüche, dadurch gekennzeichnet, daß bei Zuordnung eines seitlichen Dreieckmarkisenabschnitts (3) zum rechteckigen (1) an der Fensterunterseite (7c) ein weiterer Spanndraht (13) zur Führung der teleskopartig ausziehbaren Verstärkungsstäbe (14, 15) vorgesehen ist.

## Claims

1. Vertical awning for exterior windows with at least one frame portion (7) extending at an angle to the horizontal and/or the vertical plane, characterized in that the total surface of the awning is divided into at least one rectangular (1) and one triangular (2) surface segment, and the individual segments (1 and 2, and 3, respectively) can be rolled up or folded independently of each other.

2. Vertical awning according to claim 1, characterized by a rectangular surface segment (1) which serves as a base, and by a triangular segment (2) connected to the upper end of said rectangular segment (1).

3. Vertical awning according to claims 1 and 2, characterized by a lateral triangular segment (3) which may be additionally provided.

4. Vertical awning according to claims 1 and 2, characterized in that the triangular surface segment (2) can only be moved after the rectangular segment (1) has been rolled up or the like.

5. Vertical awning according to one or several of the preceding claims, characterized in that the end bar of the triangular surface segment (2) is formed by the winding-up device of the rectangular segment (1) of the awning, said device consisting of a casing (4) and a shaft (5) or the like.

6. Vertical awning according to claim 5, characterized in that the triangular segment (2) of the awning is fixedly connected to the casing (4) and detachably fastened thereto, respectively.

7. Vertical awning according to one or several of the preceding claims, characterized by a pivoting hinge (6) at the intersection of the upper inclined frame portion (7) and the casing (4) of the rectangular segment (1).

8. Vertical awning according to claim 6, characterized in that starting from the pivoting hinge (6) and running through the triangular segment (2) of the awning in a fan-type manner one or several reinforcing bars (8, 9) extend towards the opposite side (7b) of the window frame (7, 7a, 7b, 7c).

9. Vertical awning according to claim 8, characterized in that the free ends (8a, 9a) of each of the reinforcing bars (8, 9) as well as that of the casing (4) for the rectangular segment (1) of the awning include one telescopic inner portion (4', 8', 9') each, and in that these portions are guided in a sliding manner by means of a disk, on a tension wire (11) or the like parallel to the side (7b) of the window frame they are in contact with.

10. Vertical awning according to one or several of the preceding claims, characterized in that the end bar (12) of the rectangular segment (1) of the awning includes telescopic insets (12a, 12b) at its both ends and is guided at both ends by means of tension wires (10 and 11) on the window frame (7a, 7b).

11. Vertical awning according to one or several of the preceding claims, characterized in that foldable arms (21, 22) which can be pivoted in vertical planes are provided instead of tension wires (10, 11) on the lateral frame portions (7a and 7b), and the free ends (21 a, 22a) of said arms (21, 22) are flexibly connected to the free ends (12a and 12b) of the lower end bar (12).

12. Vertical awning according to claim 11, characterized in that the base portions (21 b, 22b) of the foldable arms (21, 22) are positioned at half the height (h) of the rectangular segment (1) of the awning, and the foldable arm (22) associated with the longer one (7b) of the two parallel trapezoid sides (7a and 7b) is telescopically designed so as to be extendable by the height (H) of the triangular segment (2).

13. Vertical awning according to one or several of the preceding claims, characterized in that a tube motor (23) known per se is provided instead of the manually operated pull-up cords (17 and 18, respectively) for the wind-up roller of the rectangular segment (1) of the awning, and in that a barrel-type motor (24) known per se serves for pulling up the triangular surface segment (2) which can be folded in a fan-type manner.

14. Vertical awning according to claim 13, characterized in that the barrel-type motor (24) is arranged in the furthermost corner area of the trapezoid point (E) and below the upper cover (16) of the casing.

15. Vertical awning according to one or several of the preceding claims, characterized in that in case a lateral triangular awning segment (3) is associated with the rectangular segment (1) another tension wire (13) is provided on the lower side (7c) of the window for guiding the telescopic reinforcing bars (14, 15).

## Revendications

1. Store vertical pour fenêtres extérieures dont une partie du châssis de fenêtre au moins soit penchée vers l'horizontale et/ou la verticale, caractérisé en ce que toute la surface du store est divisée en au moins une section rectangulaire (1) et une section triangulaire (2) et que les diverses sections (1 et 2 respectivement 3) peuvent être enroulées respectivement repliées indépendamment, l'une de l'autre.

2. Store vertical conforme à la revendication 1, caractérisé par une section rectangulaire (1) comme base et une section triangulaire (2) qui se rattache au bout de tête de la section rectangulaire (1).

3. Store vertical conforme aux revendications 1 et 2, caractérisé par une section triangulaire latérale (3) - éventuellement additionnelle.

4. Store vertical conforme aux revendications 1 et 2, caractérisé en ce que la section triangulaire (2) ne peut être mue qu'après l'enroulement ou pareil de la section rectangulaire (1).

5. Store vertical conforme à une ou plusieurs des revendications susdites, caractérisé en ce que la barre d'extrémité de la section triangulaire (2) est constituée par le dispositif d'enroulement de la section rectangulaire du store (1), qui se compose du coffre (4) et de l'arbre (5) ou pareil.

6. Store vertical conforme à la revendication 5, caractérisé en ce. que la section triangulaire (2) est réunie à demeure au coffre (4) respectivement montée amovible à celui-ci.

7. Store vertical conforme à une ou plusieurs des revendications susdites, caractérisé par une articulation pivotante (6) à l'arête où se coupent la partie penchée supérieure du châssis (7) et le coffre (4) de la section rectangulaire (1).

8. Store vertical conforme à la revendication 6, caractérisé en ce qu'une ou plusieurs barres de renforcement (8, 9) s'étendent de l'articulation pivotante (6) au côté opposé (7b) du châssis de la fenêtre (7, 7a, 7b, 7c) en passant en éventail par la section triangulaire du store (2).

9. Store vertical conforme à la revendication 9, caractérisé en ce que l'extrémité libre (8a, 8b) de chacune des barres de renforcement (8, 9) ainsi que celle-ci du coffre (4) pour la section rectangulaire (1) du store présentent respectivement un élément intérieur extensible en forme de télescope (4', 8', 9') et que ces éléments disposés en parallèle au côté adjacent du châssis de la fenêtre (7b) sont guidés à glissement moyennant un disque, un fil tendeur (10) ou pareil sur ce dernier (10).

10. Store vertical conforme à une ou plusieurs des revendications susdites, caractérisé en ce que la barre d'extrémité (12) de la section rectangulaire du store (1) présente aux deux extrémités des éléments intérieurs extensibles en forme de télescope (12a, 12) et que cette barre est guidée, de part et d'autre, sur des fils tendeurs (10 et 11) au châssis de la fenêtre (7a, 7b).

11. Store vertical conforme à une ou plusieurs des revendications susdites, caractérisé en ce qu'au lieu de fils tendeurs (10, 11) des bras de projection orientables sur des plans verticaux (21, 22) sont prévus aux parties latérales du châssis (7a et 7b) et que les extrémités libres (21a, 22a) de ces bras (21, 22) sont jointes en charnière aux extrémités libres (12a et 12b) de la barre d'extrémité inférieure (12).

12. Store vertical conforme à la revendication 11, caractérisé en ce que les supports (21 b, 22b) des bras de projection (21, 22) se situent à mi-hauteur (h) de la section rectangulaire (1) du store et que le bras de projection (22) qui correspond au côté plus long (7b) des deux côtés paralèlles du trapèze (7a et 7b) est conçu de sorte qu'il puisse être étendu comme un télescope jusqu'à la hauteur complète (H) de la section triangulaire (2).

13. Store vertical conforme à une ou plusieurs des revendications susdites, caractérisé en ce qu'au lieu des sangles à manoeuvrer manuellement (17 respectivement 18), utilisés pour le tambour enrouleur de la section rectangulaire (1) du store, un moteur tubulaire (23) au fond connu et, pour tirer en haut la section triangulaire (2) repliable en forme d'accordéon, un moteur-tambour d'enroulement sont prévus.

14. Store vertical conforme à la revendication 13, caractérisé en ce que le moteur-tambour d'enroulement (24) est placé au coin plus extrême de la pointe du trapèze (E) et au-dessous du panneau supérieur du coffre.

15. Store vertical conforme à une ou plusieurs des revendications susdites, caractérisé en ce qu'au cas où une section triangulaire latérale (3) serait adjointe à la section rectangulaire (1), qui correspond à la partie inférieure de la fenêtre (7c), un autre fil tendeur (13) pour le guidage des barres de renforcement extensibles en forme de télescope (14, 15) serait prévu.
